# FASCICULE DE BREVET EUROPEEN

(11) **EP 0 237 452 B1**
(45) Date de publication et mention de la délivrance du brevet: **27.06.1990**
(21) Numéro de dépôt: 87420068.6
(22) Date de dépôt: 10.03.1987
(51) Int. Cl.: A45D 44/08

(54) **Ensemble protecteur utilisable notamment dans les salons de coiffure et nouveau type de serviette entrant dans la réalisation d'un tel ensemble**
Schutzeinheit, besonders zur Benutzung in Friseurgeschäften, und Tuch für die Herstellung einer solchen Einheit
Protective unit to be used especially in hair-dressing shops, and a type of towel for the realization of such a unit

(30) Priorité: 13.03.1986 FR 8603779
(43) Date de publication de la demande: 16.09.1987
(73) Titulaire: Brison, Bernard, F-69260 Charbonnieres (FR); Galerneau, Jacques, F-69110 Sainte Foy les Lyon (FR); Gontier, Alex, F-69110 Sainte Foy les Lyon (FR); Petrozzi, Gérard, F-69100 Villeurbanne (FR)
(72) Inventeur: Brison, Bernard, F-69260 Charbonnieres (FR); Galerneau, Jacques, F-69110 Sainte Foy les Lyon (FR); Gontier, Alex, F-69110 Sainte Foy les Lyon (FR); Petrozzi, Gérard, F-69100 Villeurbanne (FR)
(74) Mandataire: Laurent, Michel

(56) Documents cités:
- DE-A- 1 800 869
- DE-A- 2 558 019
- DE-A- 3 423 002
- FR-A- 855 106
- FR-A- 1 482 101
- FR-A- 2 355 478
- US-A- 2 922 164
- US-A- 2 947 004
- US-A- 3 031 676

## Description

La présente invention a trait à un ensemble protecteur utilisable notamment dans les salons de coiffure ou tout autre domaine d'application similaire, tel que par exemple les instituts de beauté, le domaine médical et qui nécessite de protéger le corps d'une personne lors d'un traitement effectué sur sa tête (cheveux, visages..).

Dans la suite de la description, l'ensemble conforme à l'invention sera décrit dans le cas d'une utilisation dans un salon de coiffure, mais il est évident que cela n'est pas limitatif et que l'invention couvre toute autre application similaire.

Depuis très longtemps, dans le domaine des salons de coiffure, on utilise du linge de différentes formes afin de protéger les clients contre les taches, l'infiltration des cheveux à l'intérieur de vêtements. En général, on utilise d'une part, une blouse ou similaire portée directement par la personne et, d'autre part, une serviette qui, en général, est de forme rectangulaire et dont l'un des bords est "coïncé" entre la blouse et le cou du client. En général, on utilise un ensemble blouse/ serviette en tissu qui pose donc des problèmes d'hygiène et doit être lavée normalement après chaque utilisation. Outre ce problème d'hygiène, les tissus présentent l'inconvénient de retenir les cheveux, les taches et l'humidité, De ce fait, les salons de coiffure doivent avoir un stock de linge important nécessitant un investissement élevé et, de plus, le coût d'entretien est considérable.

Il a été proposé, depuis fort longtemps, de remplacer la serviette en tissu éponge par des serviettes à jeter, en non tissé par exemple. Les serviettes proposées à ce jour ne donnent pas entière satisfaction par le fait que leur maintien sur l'utilisateur, notamment sur la blouse qui doit être toujours utilisée, n'est pas commode à réaliser. De plus, les non-tissés utilisés pour réaliser ces serviettes transmettent par capillarité l'humidité à la blouse.

Or on a trouvé, et c'est ce qui fait l'objet de la présente invention, un nouveau type d'ensemble blouse/serviette gui surmonte les inconvénients des solutions antérieures, qui non seulement est d'un faible coût, mais également est facile à mettre en place sur la personne à protéqer et surtout, évite tout transfert d'humidité par capillarité.

D'une manière générale, l'ensemble conforme à l'invention est constitué d'une blouse ou peignoir destiné à envelopper le corps de l'utilisateur et, d'une serviette susceptible d'être adaptée sur ladite blouse et se caractérise par le fait que:

le peignoir ou blouse est constitué d'un ensemble en une seule pièce, dont la forme géométrique est telle qu'elle permet un développement suffisant pour protéger de façon efficace l'utilisateur, cet ensemble comportant une encolure permettant le passage de la tête de l'utilisateur,

au moins, la serviette est à base d'un matériau complexe comportant un non-tissé absorbant, et est de forme triangulaire, et qu'elle comporte le long d'un des côtés dudit triangle des moyens permettant de la fixer sur le peignoir au niveau des épaules, à l'arrière de l'ouverture formant encolure.

Selon une forme de mise en oeuvre préférentielle de l'invention:
le peignoir et la serviette sont réalisés à partir d'un même matériau constitué d'un complexe comportant, d'une part, une couche à base d'un non-tissé susceptible d'absorber l'humidité et, d'autre part, un film imperméable associé au non tissé précité;
lors de l'utilisation, les deux faces à base du film sont mises en regard l'une de l'autre, la face absorbante étant, pour le peignoir, disposée du côté de l'utilisateur alors que pour la serviette, elle est disposée vers l'extérieur;
la serviette comporte éventuellement des repères prétracés sous la forme de lignes parallèles d'une part à la base du triangle et d'autre part, à la hauteur, ces lignes permettant un repérage lors de la coupe des cheveux.

L'invention et les avantages qu'elle apporte seront cependant mieux compris grâce à l'exemple de réalisation donné ci-après à titre indicatif mais non limitatif et qui est illustré par les schémas annexés dans lesquels:
la figure 1 est une vue schématique, de dessus, d'un ensemble peignoir/serviette réalisé conformément à l'invention;
la figure 2 est une vue de dessus d'une serviette conforme à l'invention.

Si l'on se reporte aux schémas annexés, l'ensemble conforme à l'invention se compose donc d'un peignoir (1) et d'une serviette (2) comportant des moyens permettant de les associer l'un à l'autre de manière temporaire.

Le peignoir (1) se présente sous la forme d'un parallélépipède dont les dimensions sont suffisantes pour permettre l'enveloppement de l'utilisateur (par exemple rectangle de 1, 50m de largeur et 1,60m de longueur). Cette pièce comporte une découpe (3) ainsi que, dans la partie centrale, une ouverture (4) pour le passage de la tête de l'utilisateur. La découpe (3) facilite l'utilisation mais n'est pas indispensable.

La serviette (2) est, quant à elle, de forme triangulaire et présente au voisinage de sa base (5) des moyens (non représentés) tels qu'adhésifs, systèmes d'accrochage par pression permettant de la fixer à la surface du peignoir à l'arrière de l'encolure. Les dimensions de la serviette peuvent être variables en fonction des applications, une serviette ayant la forme d'un triangle de 1,10m à la base et de 0,55m de hauteur convenant dans la plupart des cas.

Les deux éléments de l'ensemble conforme à l'invention, peignoir et serviette, sont de préférence réalisés à partir d'un matériau complexe comportant un film (7) associé à une couche nontissée (16) du type ouate. Le film assure l'imperméabilité alors que la couche nontissée permet d'absorber l'humidité, par exemple lors du lavage de la tête. Ainsi que cela ressort de la figure 2, la partie absorbante en non-tissé (6) a des dimensions légèrement inférieures au film (7). L'association de ces deux éléments est réalisée par tout moyen connu, par exemple par collage ou par points.

Lors de l'utilisation, le peignoir est mis sur le patient de telle sorte que le film soit vers l'extérieur, ce qui permet d'y fixer la serviette de telle sorte que la partie absorbante (6) se trouve vers l'extérieur.

Par ailleurs, selon la forme de réalisation préférentielle illustrée par la figure 2, la serviette (2) comporte des lignes de repérage verticales (8) et horizontales (9) parallèles les unes aux autres. Ces lignes forment un quadrillage constituant en quelque sorte un gabarit facilitant la coupe.

Par rapport aux solutions antérieures, un tel ensemble présente de très nombreux avantages par le fait que, notamment, il peut être réalisé à partir de matériaux peu coûteux, donc ne servir qu'une seule fois. De plus, il présente une très grande efficacité, il est facile à mettre en oeuvre, il est adaptable sur tout type de personne et ce, quelque soit leur corpulence.

Par ailleurs, du fait de la forme spécifique triangulaire de la serviette et qu'elle est adaptée sur le peignoir le long de sa base, sensiblement au niveau des épaules de l'utilisateur, il est possible, par exemple après lavage de la tête de s'en servir pour la nouer autour de la tête de l'utilisateur.

Bien entendu, l'invention n'est pas limitée à l'exemple de réalisation décrit précédemment mais elle en couvre toutes les variantes réalisées dans le même esprit.

Ainsi, si dans le cas présent, le peignoir est de forme relativement simple, il pourrait être envisagé de le réaliser sous la forme d'une blouse ayant une structure conventionnelle, la serviette étant quant à elle toujours de forme triangulaire et à base d'un complexe comportant une face imperméable et une face absorbante.

Par ailleurs, il pourrait être envisagé d'adapter sur le peignoir des poches, fixées de manière permanente ou amovible. Ces poches, destinées à recevoir par exemple des outils (peignes, ciseaux..) ou fiches de travail seront éventuellement transparentes et fixées, par exemple, sur le côté des bras.

De plus, si les moyens de fixation sont en général fixés uniquement le long de la base du triangle formant la serviette, il pourrait être envisagé de prévoir de tels moyens sur chacun des côtés, ce qui permettrait éventuellement de la retourner en cours d'utilisation, voire éventuellement de l'utiliser plusieurs fois.

## Revendications

1. Ensemble protecteur utilisable notamment dans les salons de coiffure, constitué d'une blouse ou peignoir (1) destiné à envelopper le corps de l'utilisateur et d'une serviette (2 susceptible d'être adaptée sur ladite blouse (1), caractérisé par le fait que:
le peignoir ou blouse (1) est constitué d'un ensemble en une seule pièce, dont la forme géométrique est telle qu'elle permet un développement suffisant pour protéger de façon efficace l'utilisateur, cet ensemble comportant une encolure (4) permettant le passage de la tête de l'utilisateur,
au moins, la serviette (2) est à base d'un matériau complexe comportant un non-tissé absorbant, est de forme triangulaire, et comporte le long d'un des côtés (5) dudit triangle des moyens permettant de la fixer sur le peignoir (1) au niveau des épaules, à l'arrière de l'ouverture formant encolure (4).

2. Ensemble selon la revendication 1, caractérisé par le fait que le peignoir (1) et la serviette (2) sont réalisés à partir d'un même matériau, constitué d'un complexe comportant, d'une part, une couche (6) à base d'un non-tissé susceptible d'absorber l'humidité et, d'autre part, un film imperméable (7) associé au nontissé précité.

3. Ensemble selon la revendication 2, caractérisé par le fait que lors de l'utilisation, les deux faces à base du film (7) sont mises en regard l'une de l'autre, la face absorbante (6) étant, pour le peignoir (1 ), disposée du côté de l'utilisateur alors que pour la serviette (2), elle est disposée à l'extérieur.

4. Serviette entrant dans la réalisation d'un ensemble selon l'une des revendication 1 à 3, caractérisée par le fait qu'elle est à base d'un matériau complexe comportant un non-tissé absorbant (6), qu'elle est de forme triangulaire et qu'elle comporte le long d'un des côtés dudit triangle (5) des moyens permettant de la fixer sur un peignoir ou similaire au niveau des épaules.

5. Serviette selon la revendication 4, caractérisée par le fait qu'elle comporte des repères prétracés (8, 9) sous la forme de lignes parallèles, d'une part à la base du triangle (5) et d'autre part, à la hauteur, ces lignes permettant un repérage lors de la coupe des cheveux.

## Patentansprüche

1. Schutzgarnitur, insbesondere zur Verwendung in Frisörläden, bestehend aus einem Mantel bzw. einem Umhang (1) zum Einhüllen des Körpers des Benutzers und aus einem Tuch (2), das am Umhang (1) anbringbar ist, dadurch gekennzeichnet,
daß der Mantel bzw. der Umhang (1) aus einer einstückigen Garnitur besteht, deren geometrische Form derart ist, daß sie eine ausreichende Entfaltung ermöglicht, um den Benutzer wirkungsvoll zu schützen, wobei die Garnitur einen Ausschnitt (4) aufweist, der den Durchtritt des Kopfes des Benutzers ermöglicht,
daß zumindest das Tuch (2) aus einem zusammengesetzten Material aufgebaut ist, das ein saugfähiges Vlies enthält, daß das Tuch (2) dreieckförmig ist und längs einer Seite (5) des Dreiecks Mittel aufweist, durch die es möglich ist, es am Umhang (1) auf Höhe der Schultern, hinter der den Ausschnitt (4) bildenden Öffnung zu befestigen.

2. Garnitur nach Anspruch 1, dadurch gekennzeichnet, daß der Umhang (1) und das Tuch (2) aus demselben Material hergestellt sind, das wiederum aus einem Zusammenbau gebildet wird, der einerseits eine Schicht (6) auf Basis eines feuchtigkeitsaufsaugenden Vlieses und andererseits eine mit dem Vlies verbundene undurchlässige Folie (7) enthält.

3. Garnitur nach Anspruch 2, dadurch gekennzeichnet, daß bei der Verwendung die beiden die Folie (7) aufweisenden Seiten aneinanderliegen, wobei die absorbierende Seite (6) des Umhanges (1) auf seiten des Benutzers angeordnet ist, wohingegen die des Tuches (2) auf der Außenseite angeordnet ist.

4. Tuch zum Bilden einer Garnitur nach einem der Ansprüche 1 bis 3, dadurch gekennzeichnet, daß es aus einem zusammengesetzten Material aufgebaut ist, das ein saugfähiges Vlies (6) enthält, daß das Tuch dreieckförmig ist und daß es längs einer Seite des Dreiecks (5) Mittel aufweist, durch die es möglich ist, daß es an einem Umhang oder dgl. auf Höhe von Schultern befestigt werden kann.

5. Tuch nach Anspruch 4, dadurch gekennzeichnet, daß es vorgezeichnete Markierungen (8, 9) in Form paralleler Linien aufweist, die zum einen längs der Basis des Dreieckes (5) und zum andern über dessen Höhe verlaufen, wobei die Linien eine Orientierung während des Haarschneidens ermöglichen.

## Claims

1. Protecting unit usable especially in hairdressing shops, of the type composed of an overall or cape (1), designed to be wrapped around the user's body, and of a towel (2) adaptable on said overall (1), characterized by the fact that:
the overall or cape (1) is a one-piece unit, the geometrical shape of which is such as to allow a sufficient development to protect efficiently the user, said unit having a neck opening (4) to allow the user's head through;
the towel (2) at least is made from a complex material containing an absorbing non-woven material, and is triangular-shaped, said towel being provided along one of the sides (5) of the triangle with means for securing it one the overall (1), at the level of the shoulders, at the back of the neck opening (4).

2. Unit as claimed in claim 1, characterized by the fact that the overall (1) and towel (2) are both made from the same material which is a complex material consisting first of a non-woven layer (6) capable of absorbing humidity and second, a waterproof film (7), bonded to the aforesaid non-woven material.

3. Unit as claimed in claim 2, characterized by the fact that during use, the two faces constituted by the film (7) are placed in facing relationship, the absorbing face (6) being, for the overall (1), on the user's side, whereas for the towel (2), it is external.

4. Towel usable with a garment such as claimed in claims 1 to 3, characterized by the fact that said towel is made from a complex material containing an absorbing non-woven material (6), it is triangular-shaped and is provided along one of the sides of the triangle (5), with means for fastening it on an overall or the like, at the level of the shoulders.

5. Towel as claimed in claim 4, characterized by the fact that said towel comprises pre-traced markings (8, 9) in the form of lines, parallel, first to the base of the triangle (5), and second to the height, said lines acting as a guide during the hair-cutting operation.
